# EUROPÄISCHE PATENTSCHRIFT

(11) **EP 1 952 726 B1**
(45) Veröffentlichungstag und Bekanntmachung des Hinweises auf die Patenterteilung: **10.03.2010**
(21) Anmeldenummer: 08001602.5
(22) Anmeldetag: 29.01.2008
(51) Int. Cl.: A47C 23/06

(54) **Kunststofffederleiste**
Plastic slat
Latte élastique en plastique

(30) Priorität: 30.01.2007 DE 202007001617 U
(43) Veröffentlichungstag der Anmeldung: 06.08.2008
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- DE-C1- 4 227 187

## Beschreibung

Die Erfindung betrifft eine Kunststofffederleiste für Lattenroste von Sitz- oder Liegemöbeln gemäß dem Oberbegriff des Hauptanspruchs.

Es ist eine elastische Kunststoffleiste bekannt, DE 42 27 187 C1, die insbesondere zur Verbesserung der Biegefestigkeitseigenschaften an der Unterseite eine Verrippung mit in Leistenlängsrichtung verlaufenden Verrippungsstegen aufweist.

Die verbesserten Biegefestigkeitseigenschaften, aus denen eine verminderte Elastizität resultiert, sind aber auch gleichzeitig der entscheidende Nachteil dieser vorbekannten Kunststoffleiste, da sie eine Montage in lange oder überlange Aufnahmetaschen von holmübergreifenden Endpunktlagern sehr stark behindern. Ein weiterer Nachteil besteht in der unwirtschaftlichen Herstellung dieser bekannten Kunststoffleiste, die eine verhältnismäßig große Spritzgussform erfordert.

Aufgabe der Erfindung ist es, eine Kunststofffederleiste zur Verfügung zu stellen, die eine vereinfachte Montage in den Endpunktlagern an den Seitenholmen von Bettlattenrosten erlaubt und deren Herstellung wirtschaftlicher durchführbar ist.

Die Lösung dieser Aufgabe ergibt sich in Verbindung mit den Oberbegriffsmerkmalen erfindungsgemäß aus den kennzeichnenden Merkmalen des ersten Patentanspruchs insbesondere dadurch, dass die Kunststofffederleiste über ihre Länge in einzelne Teilstücke unterteilt ist, die gegenseitige Verbindungsmittel aufweisen und dass die seitlichen Teilstücke bereits im unverriegelten Montagezustand mit ihren Endabschnitten in die Aufnahmetaschen der Endpunktlager einsteckbar sind, die erst im gegenseitig verriegelten Zustand aller Teilstücke gemeinsam die zumindest in der Hauptbelastungsrichtung nach unten biegeelastische Kunststofffederleiste bilden.

Als besonders vorteilhaft ist hervorzuheben, dass zunächst die flachen Endabschnitte der Teilstücke entweder zunächst nur teilweise oder aber sofort vollständig ohne Kraftanstrengung und Zuhilfenahme von Werkzeugen einfach in die Aufnahmetaschen der Endpunktlager eingeführt werden können, die ihrerseits hinsichtlich ihrer Aufgabe der elastischen Lagerung der Leisten die erforderliche Elastizität aufweisen, um zur Herstellung der endgültigen Kunststofffederleiste noch entsprechend verformt werden zu können, wobei die dazu erforderliche Verformung erheblich geringer ist, als sie beim Einsetzen einer langen und sehr biegesteifen einstückigen Kunststofffederleiste in Endpunktlager mit langen holmüberdeckenden Aufnahmetaschen erforderlich wäre.

Für die Montage dieser bevorzugten Kunststofffederleiste ist deswegen auch kein Spannwerkzeug erforderlich, so dass die Herstellung eines Lattenrostes einfach, schnell und ohne großen Kraftaufwand erfolgen kann.

Die Grundidee dieser erfinderischen Kunststofffederleiste führt zu einer Vielzahl von vorteilhaften Ausführungsformen, wobei nachfolgend einige bevorzugte Ausgestaltungen des Gegenstandes der Erfindung, die sich im Zusammenhang mit den Merkmalen des Hauptanspruches aus und in Kombination mit denen der nachfolgenden Unteransprüche ergeben, näher beschrieben sind.

Zunächst ist es vorteilhaft auswählbar, den unter der Unterseite der Auflagefläche der Kunststofffederleiste in deren Längsrichtung verlaufenden Steg entweder beabstandet und parallel zur Unterseite der Auflagerfläche und/ oder sich davon durchlaufend oder abschnittsweise, senkrecht oder schiefwinklig, geradlinig oder gewellt nach unten erstrecken könnend auszubilden, je nach gewünschter Form, Festigkeit oder Biegeeigenschaften der Kunststofffederleiste.

Vorteilhaft kann es des Weiteren sein, wenn die Kunststofffederleiste von mehr als zwei Teilstücken gebildet wird, wobei die Mittelstücke unterschiedlich lang ausgebildet sein können und so eine Variation in der Gesamtlänge der Leisten erlauben. Bei einer aus nur zwei Teilstücken bestehenden Kunststofffederleiste können beide, bei einer aus mehreren Teilstücken bestehenden Kunststofffederleiste insbesondere die randseitigen Teilstücke identisch ausgebildet sind, wodurch sich die Herstellungskosten weiter deutlich reduzieren lassen, da nur eine Spritzgussform benötigt wird, die zudem nur halb so groß ist, wie die für eine bekannte Kunststoffleiste.

Ein Verriegelungsmittel kann beispielsweise bevorzugt als Drehgelenk ausgebildet sein und zwei benachbarte Teilstücke über eine gemeinsame Drehachse miteinander verbinden, die horizontal, quer zur Längsachse der Leiste verläuft. Bevorzugterweise ist das Drehgelenk von der Unterseite der Kunststofffederleiste entfernt nach unten verlagert, um ein Gegenlager nach oben zu erzeugen und damit der Durchbiegung entgegen zu wirken. Die gegenüberliegenden Stirnseiten der Teilstücke sind hierzu bevorzugt großflächig als gegenseitige Anlageflächen ausgebildet sein, um den Flächendruck zu minimieren, was hier als formschlüssige Verriegelung zu verstehen ist.

Eine solche Ausgestaltung der erfinderischen Kunststofffederleiste erlaubt es die einzelnen Teilstücke bereits vor der Montage über das Drehgelenk miteinander zu verbinden, wobei die Endabschnitte der Teilstücke des um das Drehgelenk geknickten Kunststofffederleiste in die Aufnahmetaschen eingeschoben werden können, die hierzu nur leicht elastisch nach oben umgeformt werden müssen, woraufhin sich durch ein Hinunterdrücken des Bereichs um das Drehgelenk die zueinander gerichteten stirnseitigen Anlageflächen bis zur gegenseitigen Anlage aufeinander zu und sich die Endabschnitte der Teilstücke vollständig in die Aufnahmetaschen hinein bewegen. Da die Hauptbelastungsrichtung einer Kunststofffederleiste vertikal nach unten gerichtet ist, ist hier keine weitere Verriegelung der Einzelteile der Kunststofffederleiste vonnöten aber auch nicht notwendigerweise ausgeschlossen.

Bei einer weiteren vorteilhaften Variante einer Ausführungsform einer Kunststofffederleiste mit einem Drehgelenk zwischen den Teilstücken kann ein separates Drehgelenk quasi als drittes Teilstück mit zwei Stecklaschen für stirnseitige Aufnahmen in den Teilstücken ausgebildet sein, so dass sich die Konstruktion der äußeren randseitigen Teilstücke deutlich vereinfacht, die, wie auch in allen vorteilhaften Ausgestaltungen, aus zwei identischen Teilstücken bestehen können, was die Herstellung der Leisten noch wirtschaftlicher macht. Ein solches Drehgelenk kann auch derart ausgebildet sein, dass sich die Stecklaschen nur teilweise in die stirnseitige Aufnahmen der Teilstücke einstecken lassen, so dass weitere Auflageflächen für eine Matratze zur Verfügung gestellt werden können, wodurch sich mittels des separaten Drehgelenks in einfacher Art und Weise eine weitere Möglichkeit der Längenvariation der Kunststofffederleiste erzielen lässt.

Bei einer anderen vorteilhaften Ausführungsform des Gegenstandes der Erfindung ist das Verbindungsmittel als gegenseitige Rast- und/ oder Steckverbindung ausgebildet. Auch hier ist eine Vielzahl von möglichen Ausführungsformen mit Schiebebolzen, Schiebehülsen und/ oder einer gegenseitigen Verrastung der Verbindungsmittel aus einer horizontalen oder vertikalen Fügerichtung denkbar.

Gemäß einer besonders bevorzugten Ausführungsform der Erfindung weist ein erstes Teilstück der Kunststofffederleiste im Verbindungsbereich eine sich in eine senkrechte Richtung nach unten erstreckende Aufnahme sowie einen sich davon weiter und gegenüber der Oberfläche der Kunststofffederleiste nach unten abgesetzten Fortsatz auf und ein korrespondierendes zweites Teilstück einen sich in eine senkrechte Richtung nach unten erstreckenden Vorsprung sowie eine im Abstand des Fortsatzes des ersten Teilstücks sich nach unten erstreckende Rastnase, wobei sich im verrasteten Zustand der Vorsprung des zweiten Teilstücks in die Aufnahme des ersten Teilstücks erstreckt und die Rastnase des zweiten Teilstücks den Fortsatz des ersten Teilstücks hintergreift. Hierdurch wird im biegekritischen Bereich der Kunststofffederleiste auf einfache Art und Weise eine sehr haltbare und stabile Verbindung der beiden Teilstücke zur Verfügung gestellt, wobei auch diese Verriegelung ohne den Einsatz von Werkzeugen herstellbar ist. Die mit ihren Endabschnitten in den Aufnahmetaschen der Endpunktlager steckenden Teilstücke müssen hierzu nur, ohne dass die Endpunktlager dazu stark verformt werden müssten, in der richtigen Position übereinander gelegt und per Handkraft miteinander verrastet werden.

Die Aufnahme kann vorteilhafterweise als quer zur Längsrichtung der Kunststofffederleiste verlaufende V-förmige Nut und der Vorsprung als V-förmiger Keil ausgebildet sein, so dass sich zwangsweise eine gradlinige Ausrichtung der Teilstücke der Kunststofffederleiste einstellt.

Nachfolgend sind zwei Ausführungsbeispiele der Erfindung anhand von Zeichnungen näher beschrieben. Es zeigen:
- Fig. 1: eine räumliche Ansicht einer mit einem Drehgelenk versehenen Kunststofffederleiste in geknickter Montagepositon,
- Fig. 2: eine räumliche Ansicht der Kunststofffederleiste gemäß Fig. 1 in einer Funktionsposition,
- Fig. 3: eine räumliche Ansicht einer weiteren zweiteiligen Kunststofffederleiste in Explosionsdarstellung,
- Fig. 4: eine vergrößerte Teilansicht des Verbindungsbereichs der Kunststofffederleiste gemäß Fig. 3,
- Fig. 5: eine räumliche Ansicht der Federleiste gem. Fig. 3 in Funktionsstellung und
- Fig. 6: eine vergrößerte Teilansicht des Verbindungsbereichs der Teilstücke einer Kunststofffederleiste gemäß Fig. 5.

Die erste Ausführungsform der Kunststofffederleiste 1, wie sie in den Fig. 1 und 2 dargestellt ist, besteht aus zwei Teilstücken 2, die jeweils eine ebene Auflagerfläche 7 für eine Matratze und einen senkrecht darunter in Längsrichtung gerade und durchgängig verlaufenden Steg 5 aufweist, der kurz vor den randseitigen Endabschnitten 4 der Teilstücke 2 endet, damit diese in die Aufnahmetaschen von zeichnerisch nicht dargestellten Endpunktlagern eingeschoben werden können. Das Verbindungsmittel 3 besteht aus einem Drehgelenk 8, welches von der Auflagerfläche 7 nach unten versetzt angeordnet ist, dessen Drehachse horizontal und senkrecht zur Längsachse der Kunststofffederleiste 1 ausgerichtet ist. Im Bereich des Verbindungsmittels 3 sind die Teilstücke 2 stirnseitig mit gegenseitigen Anlageflächen 9 ausgestattet, die im eingebauten Zustand plan aneinander anliegen, wie dies in Fig. 2 dargestellt ist. Zur weiteren Versteifung sind die Teilstücke 2 über ihre Länge mit seitlichen Seitenstegen 6 ausgestattet.

Zur Herstellung eines Lattenrostes mit diesen Kunststofffederleisten 1;11 werden die flachen Endabschnitte 4;14 der Teilstücke 2;12 zunächst in die Aufnahmetaschen der an den Seitenholmen festgelegten Endpunktlager eingesetzt und anschließend die den Endabschnitten 4;14 entgegengesetzten Enden der Teilstücke 2;12 mit ihren Verriegelungsmitteln 3;13 in die Ausgangsstellung eines Lattenrostes bewegt, in der sie gemeinsam formschlüssig eine in Hauptbelastungsrichtung nach unten biegeelastische Kunststofffederleiste 1;11 bilden.

Bei der ersten Variante werden zunächst die äußeren Endabschnitte 4 der um das Drehgelenk 8 geknickten Teilstücke 2 in die Aufnahmetaschen eingeschoben und anschließend durch eine zueinander gerichtete Drehung der Teilstücke 2 um das Drehgelenk 8 deren zueinander gerichteten stirnseitigen Anlageflächen 9 bis zur gegenseitigen Anlage aufeinander zu bewegt, wobei gleichzeitig die Endabschnitte 4 der Teilstücke 2 vollständig in die Aufnahmetaschen der Endpunktlager eingeschoben werden.

Die zweite Ausführungsform der Kunststofffederleiste 11 besteht ebenfalls aus zwei Teilstücken 12,22 mit flachen Endabschnitten 14 zum Einschub in Aufnahmetaschen von Endpunktlagern an Seitenholmen eines Lattenrostes, wobei die Verbindungsmittel 13 der beiden Teilstücke 12;22 unterschiedlich ausgebildet sind. Das erste Teilstück 22 weist im Verbindungsbereich 13 eine sich in eine senkrechte Richtung nach unten erstreckende Aufnahme 18 auf, die als quer zur Längsrichtung der Kunststofffederleiste 11 verlaufende V-förmige Nut ausgebildet ist sowie einen sich von der Aufnahme 18 weiter erstreckenden und gegenüber der Oberfläche der Auflagerfläche 17 nach unten abgesetzten Fortsatz 19, Das zweite Teilstück 12 weist im Verbindungsbereich einen sich in eine senkrechte Richtung nach unten erstreckenden Vorsprung 20 in Form eines V-förmigen Keils auf sowie eine sich im Abstand des Fortsatzes 19 des ersten Teilstücks 22 nach unten erstreckende Rastnase 21, wie dies in der Fig. 4 gezeigt ist.

In der gegenseitig verriegelten Funktionsstellung der Kunststofffederleiste 11, wie sie in Fig. 6 dargestellt ist, kommt der Fortsatz 19 des ersten Teilsstückes 22 mit seiner Oberseite unter der Unterseite des Verbindungsbereichs des zweiten Teilstücks 12 zur Anlage und verrastet hinter der Rastnase 21, Der keilförmige Vorsprung 20 des zweiten Teilstücks 12 erstreckt sich spielfrei in die V-förmige Aufnahme 18 des ersten Teilstücks 22, wodurch insgesamt eine großflächige gegenseitige Verriegelung und eine geradlinige Ausrichtung der beiden Teilstücke 12;22 erzielt wird.

Zur weiteren Versteifung sind die Teilstücke 12;22 über ihre Länge mit seitlichen Seitenstegen 16 ausgestattet.

## Patentansprüche

1. Kunststofffederleiste für Lattenroste von Sitz- oder Liegemöbeln, zur Montage in Aufnahmetaschen von Endpunktlagern an Seitenholmen eines Lattenrostes, mit einer leicht nach oben gewölbten Bogenform und flachen Endabschnitten (4;14) und mindestens einem sich unter der Unterseite einer Auflagerfläche (7;17) einer Kunststofffederleiste (1;11) in deren Längsrichtung verlaufenden Steg (5;15), **dadurch gekennzeichnet, dass** die Kunststofffederleiste (1;11) über ihre Länge in Teilstücke (2;12;22) unterteilt ist, die gegenseitige Verbindungsmittel (3; 13) aufweisen und Teilstücke (2;12;22) im unverriegelten Montagezustand mit ihren Endabschnitten (4;14) zumindest teilweise in die Aufnahmetaschen der Endpunktlager einsteckbar sind und alle Teilstücke (2;12;22) im gegenseitig verriegelten Zustand eine in der Hauptbelastungsrichtung biegeelastische Kunststofffederleiste (1;11) bilden.

2. Kunststofffederleiste nach Anspruch 1, **dadurch gekennzeichnet, dass** sich mindestens ein Steg (5;15) beabstandet und parallel zur Unterseite der Auflagerfläche (7;17) und/ oder sich durchlaufend oder abschnittsweise, senkrecht oder schiefwinklig, geradlinig oder gewellt von der Unterseite der Auflagerfläche (7;17) nach unten erstreckt.

3. Kunststofffederleiste nach einem der vorgenannten Ansprüche, **dadurch gekennzeichnet, dass** zwei oder mehr Teilstücke (2;12;22) eine Kunststofffederleiste (1;11) bilden und Mittelstücke mit den randseitigen Teilstücken (2;12;22) korrespondierende Verbindungsmittel aufweisen.

4. Kunststofffederleiste nach einem der vorgenannten Ansprüche, **dadurch gekennzeichnet, dass** bei einer aus zwei Teilstücken (2;12;22) bestehenden Kunststofffederleiste (1;11) beide, bei einer aus mehreren Teilstücken bestehenden Kunststofffederleiste die randseitigen Teilstücke identisch ausgebildet sind.

5. Kunststofffiederleiste nach einem der vorgenannten Ansprüche, **dadurch gekennzeichnet, dass** das Verriegelungsmittel (3) als Drehgelenk (8) ausgebildet ist und zwei benachbarte Teilstücke (2) über eine gemeinsame Drehachse miteinander verbunden sind, die horizontal und quer zur Längsachse der Kunststofffederleiste (1) verläuft.

6. Kunststofffederleiste nach Anspruch 5, **dadurch gekennzeichnet, dass** das Drehgelenk (8) von der Unterseite der Kunststofffederleiste (1) nach unten versetzt angeordnet ist und die sich gegenüberliegenden Stirnseiten der Teilstücke (2) Anlageflächen (9) aufweisen, die zur gegenseitigen Verriegelung aneinander anliegen und bei einer senkrechten Krafteinwirkung auf die Federleiste (11) gegeneinander gepresst werden.

7. Kunststofffederleiste nach Anspruch 5, **dadurch gekennzeichnet, dass** ein Verbindungsmittel als separates Drehgelenk mit Steckflanschen ausgebildet ist, die Teilstücke (2) stirnseitige Aufnahmen für die Steckflansche aufweisen, die darin einsteckbar sind.

8. Kunststofffederleiste nach Anspruch 1, **dadurch gekennzeichnet, dass** das Verbindungsmittel (13) als gegenseitige Rast- und/ oder Steckverbindung ausgebildet ist.

9. Kunststofffederleiste nach Anspruch 8, **dadurch gekennzeichnet, dass** ein erstes Teilstück (22) im Verbindungsbereich (13) eine sich in eine senkrechte Richtung nach unten erstreckende Aufnahme (18) sowie einen sich davon weiter erstreckenden und gegenüber der Oberfläche der Auflagerfläche (17) nach unten abgesenkten Fortsatz (19) aufweist und ein zweites Teilstück (12) im Verbindungsbereich (13) einen sich in eine senkrechte Richtung nach unten erstreckenden Vorsprung (20) sowie eine im Abstand des Fortsatzes (19) des ersten Teilstücks (22) sich nach unten erstreckende Rastnase (21) aufweist und dass sich im verrasteten Zustand der Vorsprung (20) in die Aufnahme (18) erstreckt und die Rastnase (21) den Fortsatz (19) hintergreift.

10. Kunststofffederleiste nach Anspruch 9, **dadurch gekennzeichnet, dass** die Aufnahme (18) als quer zur Längsrichtung der Kunststofffederleiste (11) verlaufende V-förmige Nut und der Vorsprung (20) als V-förmiger Keil ausgebildet ist.

## Claims

1. Plastic strip for slatted frames of chairs or recliners, for mounting in accommodating pockets of end point bearings on side members of a slatted frame, said plastic strip having a lightly upwardly curved arcuate form and planar end portions (4; 14) and at least one web (5; 15) that extends under the underside of a bearing surface (7; 17) of a plastic strip (1; 11) in its longitudinal direction, **characterized in that** the plastic strip (1; 11) is divided over its length into segments (2; 12; 22), which have mutual connecting means (3; 13) and, in the non-locked mounted state, segments (2; 12; 22) are insertable at least partially into the accommodating pockets of the end point bearings by way of their end portions (4; 14) and, in the mutually locked state, all the segments (2; 12; 22) form a plastic strip (1; 11) that is resiliently flexible in the main direction of stress.

2. Plastic strip according to Claim 1, **characterized in that** at least one web (5; 15) extends downward from the underside of the bearing surface (7; 17) at a spacing from and parallel to the underside of the bearing surface (7; 17) and/or in a continuous or sectional manner, at a right angle or obtuse angle, in a rectilinear or undulating manner.

3. Plastic strip according to one of the preceding claims, **characterized in that** two or more segments (2; 12; 22) form a plastic strip (1; 11) and central segments have connecting means that correspond with the edge-side segments (2; 12; 22).

4. Plastic strip according to one of the preceding claims, **characterized in that** where a plastic strip (1; 11) is produced from two segments (2; 12; 22), both are realized in an identical manner, where a plastic strip is produced from a plurality of segments the edge-side segments are realized in an identical manner.

5. Plastic strip according to one of the preceding claims, **characterized in that** the locking means (3) is in the form of a pivot joint (8) and two adjacent segments (2) are interconnected by means of a common axis of rotation, which extends horizontally and transversely relative to the longitudinal axis of the plastic strip (1).

6. Plastic strip according to Claim 5, **characterized in that** the pivot joint (8) is located offset downward from the underside of the plastic strip (1) and the oppositely situated end faces of the segments (2) have contact surfaces (9), which abut against each other for mutual locking and are pressed against one another when there is a perpendicular force effect onto the strip (11).

7. Plastic strip according to Claim 5, **characterized in that** a connecting means is realized as a separate pivot joint with plug-in flanges, the segments (2) have end-face accommodating means for the plug-in flanges which can be inserted therein.

8. Plastic strip according to Claim 1, **characterized in that** the connecting means (13) is in the form of a mutual locking and/or plug-in connection.

9. Plastic strip according to Claim 8, **characterized in that** in the connecting region (13) a first segment (22) has an accommodating means (18) that extends downward in a vertical direction and a continuation (19) that extends on from said accommodating means and is lowered downward relative to the surface of the bearing surface (17) and in the connecting region (13) a second segment (12) has a projection (20) that extends downward in a vertical direction and a locking tab (21) that extends downward at a spacing from the continuation (19) of the first segment (22), and **in that** in the locked state the projection (20) extends into the accommodating means (18) and the locking tab (21) engages behind the continuation (19).

10. Plastic strip according to Claim 9, **characterized in that** the accommodating means (18) is realized as a V-shaped groove that extends transversely relative to the longitudinal direction of the plastic strip (11) and the projection (20) is realized as a V-shaped wedge.

## Revendications

1. Latte élastique en plastique pour sommiers à lattes de sièges ou de lits, pour le montage dans des cavités de réception de paliers de bout sur des longerons latéraux d'un sommier à lattes, comprenant une forme légèrement cintrée vers le haut et des portions d'extrémité plates (4 ; 14) et au moins une nervure (5 ; 15) s'étendant sous le côté inférieur d'une surface d'appui (7 ; 17) d'une latte élastique en plastique (1 ; 11) dans sa direction longitudinale, **caractérisée en ce que** la latte élastique en plastique (1 ; 11) est divisée sur sa longueur en éléments partiels (2 ; 12 ; 22), qui présentent des moyens de liaison mutuels (3 ; 13), et des éléments partiels (2; 12 ; 22) peuvent être enfichés dans l'état de montage non verrouillé, avec leurs portions d'extrémité (4 ; 14) au moins en partie dans les cavités de réception des paliers de bout, et tous les éléments partiels (2 ; 12 ; 22) forment dans l'état mutuellement verrouillé une latte élastique en plastique (1 ; 11) flexible dans la direction de contrainte principale.

2. Latte élastique en plastique selon la revendication 1, **caractérisée en ce qu'**au moins une nervure (5 ; 15) s'étend de manière espacée et parallèle au côté inférieur de la surface d'appui (7 ; 17) et/ou s'étend en continu ou partiellement, verticalement ou suivant un angle oblique, de manière rectiligne ou ondulée, depuis le côté inférieur de la surface d'appui (7 ; 17) vers le bas.

3. Latte élastique en plastique selon l'une quelconque des revendications précédentes, **caractérisée en ce que** deux ou plusieurs éléments partiels (2 ; 12 ; 22) forment une latte élastique en plastique (1 ; 11) et les éléments centraux présentent des moyens de connexion correspondant aux éléments partiels marginaux (2 ; 12 ; 22).

4. Latte élastique en plastique selon l'une quelconque des revendications précédentes, **caractérisée en ce que** dans le cas d'une latte élastique en plastique (1 ; 11) constituée de deux éléments partiels (2; 12 ; 22), les deux éléments partiels sont réalisés de manière identique et dans le cas d'une latte élastique en plastique constituée de plusieurs éléments partiels, les éléments partiels marginaux sont réalisés de manière identique.

5. Latte élastique en plastique selon l'une quelconque des revendications précédentes, **caractérisée en ce que** le moyen de verrouillage (3) est réalisé sous forme d'articulation pivotante (8) et deux éléments partiels adjacents (2) sont connectés l'un à l'autre par le biais d'un axe de rotation commun, qui s'étend horizontalement et transversalement à l'axe longitudinal de la latte élastique en plastique (1).

6. Latte élastique en plastique selon la revendication 5, **caractérisée en ce que** l'articulation pivotante (8) est disposée de manière décalée vers le bas depuis le côté inférieur de la latte élastique en plastique (1), et les côtés frontaux opposés des éléments partiels (2) présentent des faces de butée (9) qui s'appliquent l'une contre l'autre pour effectuer un verrouillage mutuel, et qui sont pressées l'une contre l'autre dans le cas de l'application d'une force verticale sur la latte élastique (11).

7. Latte élastique en plastique selon la revendication 5, **caractérisée en ce qu'**un moyen de connexion est réalisé sous forme d'articulation pivotante séparée avec des brides d'enfichage, les éléments partiels (2) présentent des logements frontaux pour les brides d'enfichage, qui peuvent y être enfoncées.

8. Latte élastique en plastique selon la revendication 1, **caractérisée en ce que** le moyen de connexion (13) est réalisé sous forme de connexion mutuelle par encliquetage et/ou enfichage.

9. Latte élastique en plastique selon la revendication 8, **caractérisée en ce qu'**un premier élément partiel (22) dans la région de connexion (13) présente un logement (18) s'étendant vers le bas dans une direction verticale ainsi qu'une saillie (19) se prolongeant depuis celui-ci, et renfoncée vers le bas par rapport à la surface de la surface d'appui (17), et un deuxième élément partiel (12) dans la région de connexion (13) présente une saillie (20) s'étendant vers le bas dans une direction verticale ainsi qu'un nez d'encliquetage (21) s'étendant vers le bas à distance de la saillie (19) du premier élément partiel (22), et **en ce que** dans l'état encliqueté, la saillie (20) s'étend dans le logement (18) et le nez d'encliquetage (21) vient en prise par l'arrière avec la saillie (19).

10. Latte élastique en plastique selon la revendication 9, **caractérisée en ce que** le logement (18) est réalisé sous forme de rainure en forme de V s'étendant transversalement à la direction longitudinale de la latte élastique en plastique (11) et la saillie (20) est réalisée sous forme de clavette en forme de V.
